# EUROPÄISCHE PATENTSCHRIFT

(11) **EP 0 910 714 B1**
(45) Veröffentlichungstag und Bekanntmachung des Hinweises auf die Patenterteilung: **18.10.2000**
(21) Anmeldenummer: 97937470.9
(22) Anmeldetag: 09.07.1997
(51) Int. Cl.: E04D 13/00, E04D 1/18

(54) **METALLDACHPLATTE**
METAL ROOF PLATE
PLAQUE METALLIQUE DE TOITURE

(30) Priorität: 09.07.1996 DE 29611772 U
(43) Veröffentlichungstag der Anmeldung: 28.04.1999
(73) Patentinhaber: Weber, Hugo, D-86480 Waltenhausen (DE)
(72) Erfinder: Weber, Hugo, D-86480 Waltenhausen (DE)
(74) Vertreter: Fiener, Josef
(86) Internationale Anmeldenummer: EP9703610
(87) Internationale Veröffentlichungsnummer: WO9801637

(56) Entgegenhaltungen:
- DE-A- 4 413 119

## Beschreibung

Die Erfindung bezieht sich auf eine Metalldachplatte zum Reinigen und Sauberhalten von Gebäudedächern, insbesondere von pflanzlichem Bewuchs oder Umweltschmutz, bestehend aus einem in Verbindung mit Feuchtigkeit reagierenden Metall, wobei die Metalldachplatte aus plattenförmigen Material durch Stanzen hergestellt ist und eine strukturierte Reaktionsfläche mit erhöhten Noppen und Öffnungen aufweist.

Eine derartige Vorrichtung zum Schutz von Gehäusebedachungen gegenüber pflanzlichen Bewuchs, insbesondere gegenüber Bewuchs durch Moose und Flechten ist aus der DE 44 13 119 C2 des Anmelders bekannt. Durch die Herstellung der Metalldachplatte aus plattenförmigen Material mittels Stanzen ergibt sich hierbei die Möglichkeit, daß die Metalldachplatte in einfacher Weise an die Form der bei der Dacheindeckung verwendeten Dachziegel angepaßt werden kann. Insbesondere kann dabei die untenliegende Rundung zugleich mit dem Stanzvorgang ausgebildet werden, so daß sich gegenüber einem einfachem Kupferblech eine optisch ansprechende Gestaltung ergibt und insbesondere die Reaktionsfläche für die abfließende Feuchtigkeit zwischen zwei Dachplattenreihen weitgehend ausgenutzt wird. Weiterhin ergibt sich eine einfachere Montage der Metalldachplatte, da die in Außenform mit dem Dachziegel übereinstimmende Metalldachplatte auf einfache Weise zwischen die einzelnen Dachziegelreihen eingeschoben werden kann.

Zudem ergibt sich durch die Herstellung durch Stanzen der einzelnen Metalldachplatte die einfache Möglichkeit gegenüber einem eingelegten, glatten Kupferblech am Außenrand jeder einzelnen Dachplatte jeweils einen umlaufenden Wulst auszubilden, der ein schnelles Abfließen der Feuchtigkeit verzögert und damit die Reaktionszeit zwischen Feuchtigkeit und Metalldachplatte erhöht. Dabei können bei der Stanzherstellung der Metalldachplatte in der in Abflußrichtung des Wassers abwärtsliegenden Hälfte der Metalldachplatte (Reaktionsfläche) Noppen eingeprägt werden, so daß die abfließende Feuchtigkeit einen möglichst langen Weg zurücklegen muß und gleichzeitig eine gute Verteilung der Feuchtigkeit auf der Dachfläche gewährleistet wird. Zudem können zugleich mit der Stanzbearbeitung und den erhöht (erhaben) herausgedrückten Noppen an deren höchsten Stellen Öffnungen in Schlitzform vorgesehen werden, wodurch Flüssigkeit auch auf der Unterseite der Metalldachplatte mit der Metallunterseite reagieren kann. Dadurch soll eine Verdoppelung der Reaktionsfläche erzielt werden, so daß gegenüber dem bekannten System eine erhebliche Reduzierung der Anzahl der einzudeckenden Reihen bei hoher Wirksamkeit erzielt werden kann. Die schlitzförmigen, engen Öffnungen erlauben jedoch nur einen relativ geringen Feuchtigkeitszutritt zu der Unterseite der Metalldachplatte.

Bei der DE-A-41 30 365 werden weiterhin zum Schutz der Dachbedeckung gegen im Laufe der Jahre auftretenden Moosbewuchs Kupferbleche im Sichtbereich der Dachfläche so angebracht, daß sie mit Regenwasser in Berührung kommen und das abfließende Regenwasser eine möglichst große Fläche der Dachabdeckung unterhalb der Kupferbleche überfließt. Das Regenwasser löst hierbei Bestandteile, insbes. Ionen aus den Kupferblechen, die einem pflanzlichen Bewuchs, insbesondere einem Bewuchs durch Moose und Flechten auf den Beton- oder Ziegeldachplatten entgegenwirken. In bevorzugter Weise sind dabei die Kupferbleche in Form von Firsthauben ausgebildet und entlang dem Dachfirst angeordnet, damit die abfließende Feuchtigkeit über die gesamte Dachfläche abfließen kann. Als Alternative können anstatt der schwierig herzustellenden, gewölbten Firsthaube auch einfache streifenförmige Kupferbleche im Bereich des Dachsattels angebracht werden.

Nachteilig hierbei ist jedoch, daß in der Ausführung als Firsthaube die Herstellung aufgrund der erforderlichen Biegearbeiten in Anpassung an die Firsthauben sehr aufwendig ist. Das alternativ dazu vorgesehene eingelegte, streifenförmige Kupferblech im Bereich des Dachsattels ist zwar relativ einfach herzustellen, in dem ein Kupferblech von der Rolle abgewickelt wird, jedoch verbleibt zwischen zwei aufeinanderfolgenden Dachplatten-Reihen dann nur eine geringe effektive Fläche des Kupfermittels, so daß zu einer entsprechenden Wirksamkeit gegenüber pflanzlichen Bewuchs der Dachfläche eine Vielzahl derartiger Reihen von Kupferbändern eingelegt werden müssen. Dadurch ergibt sich insgesamt wieder eine hohe Kostenbelastung. Zudem sind derartige Kupferbänder, insbesondere bei der Nachrüstung von bereits bestehenden Dächern schwierig anzubringen, da die Kupferbänder zwischen zwei Dachplattenreihen eingelegt und befestigt werden müssen, wodurch je nach Länge des verwendeten Kupferbandes eine größere Anzahl von Dachplatten entfernt werden muß.

Demzufolge liegt der Erfindung die Aufgabe zugrunde, eine Metalldachplatte zum Reinigen und Sauberhalten von Gebäudedächern hinsichtlich Wirksamkeit und Handhabbarkeit weiter zu verbessern.

Diese Aufgabe wird gelöst durch eine Metalldachplatte gemäß den Merkmalen des Anspruches 1.

Durch die Neigung der Öffnungen der Noppen entgegen der Wasserabflußrichtung, also zum Dachfirst hin, wird ein verbesserter Wassereintritt zur Unterseite der Metalldachplatte hin ermöglicht. Durch die dadurch verbesserte Benetzung der Unterseite der Metalldachplatte mit Feuchtigkeit wird eine verbesserte Ausnutzung der Dachplatten-Unterseite ermöglicht, so daß hierdurch die Reinigungswirkung auf dem Gebäudedach zunimmt. Insbesondere verbleibt dadurch relativ viel Restfeuchtigkeit an der Unterseite der Metalldachplatte, wodurch die Metallionen-Herauslösung gesteigert wird.

Zudem ergibt sich durch die von einem am Boden stehenden Betrachter der Dachfläche abgewandten Öffnungen der Noppen ein gleichmäßigeres Aussehen der Metalldachplatte. Weiterhin werden durch die zur Wasserabflußrichtung geneigten Öffnungen hin Grate beim Stanzvorgang weitgehend vermieden, so daß hierdurch auch ohne aufwendige Nachbearbeitung die Verletzungsgefahr vermindert und damit die Handhabbarkeit verbessert wird.

Weitere vorteilhafte Ausgestaltungen sind Gegenstand der Unteransprüche. Von wesentlicher Bedeutung ist hierbei auch die Voroxidation der Metalldachplatte durch Ultraschall-Reinigung und/oder Entfettung mit einem chemischen Reinigungsmittel, z.B. einer Lauge oder einer Säure. Hierdurch werden die Kupferionen an der Oberfläche der Metalldachplatte aktiviert, so daß die Wirkung der Metalldachplatte bereits unmittelbar nach Verlegen auf dem Gebäudedach eintreten kann. Bevorzugt wird dabei diese Voroxidierung unter Entfernen des ansonsten auf dem Kupferband vorhandenen Walzfettes, sowohl auf der Oberseite als auch auf der Unterseite der Metalldachplatte vorgenommen.

Zudem kann gleichzeitig mit der Stanzbearbeitung an der Oberseite der Metalldachplatte eine Wulstauflage geprägt werden, die als Auflage für den darüberliegenden Dachziegel ausgebildet ist. Durch den damit geschaffenen schmalen Zwischenraum ergibt sich zudem eine Belüftungsmöglichkeit für die Ziegel- oder Betondachplatten des Gebäudedachs.

Nachfolgend wird ein bevorzugtes Ausführungsbeispiel anhand der Zeichnung näher erläutert und beschrieben. Hierbei zeigen:
- Fig. 1: eine Draufsicht auf eine im sog. Biberschwanz-Format ausgebildete Metalldachplatte;
- Fig. 2: eine vergrößerte Querschnittsdarstellung durch den in Fig. 1 untersten Randbereich der Metallplatte;
- Fig. 3: eine vergrößerte, ausschnittsweise Draufsicht gemäß Fig. 1; und
- Fig. 4: eine Längsschnittdarstellung zur Verdeutlichung der Einbauposition der Metalldachplatte zwischen zwei Dachplattenreihen (Dachziegel oder aus Beton).

In Fig. 1 ist eine Metalldachplatte in Draufsicht dargestellt, die durch einen umlaufenden Wulst 1 (vgl. auch Fig. 2) in Form einer sogenannten Biberschwanz-Dachplatte ausgebildet ist. Hierzu wird die Metalldachplatte entlang dem umlaufenden Wulstbereich 1 aus plattenförmigen Material, insbesondere Kupferblech ausgestanzt, wobei zugleich im Zuge der Stanzbearbeitung der umlaufende Wulstbereich 1 eingeprägt wird. Zudem wird in der unteren Hälfte einer mittels Kreuzen gekennzeichneten Reaktionsfläche 2, die in eingesetztem Zustand der Metalldachplatte (vgl. Fig. 4) von der Dachoberfläche nach außen weist, eine Vielzahl (hier etwa 150 pro Metalldachplatte) von erhaben ausgebildeten Noppen 3 eingeprägt bzw. aus der Reaktionsfläche 2 herausgedrückt.

Neuerungsgemäß sind dabei versetzt von den höchsten Punkten der aus der Reaktionsfläche 2 herausgedrückten Noppen 3 asymmetrisch angeordnete Öffnungen 4, insbesondere in Form von ellipsenförmigen Ausschnitten vorgesehen (vgl. Fig. 3). Durch diese Strukturierung der Reaktionsfläche 2 in Form von erhabenen, herausgedrückten Noppen 3 wird einerseits der Flüssigkeitsablauf gehemmt, so daß die abfließende Feuchtigkeit (Regenwasser, Schneewasser und dergleichen) einen möglichst langen Weg zwischen und entlang den Noppen 3 zurücklegen muß und andererseits eine gleichmäßige Verteilung auf der Reaktionsfläche 2 gewährleistet wird. Hierdurch wird insbesondere bei Wind oder Sturmböen erreicht, daß die abfließende Feuchtigkeit mit dem Metall möglichst lange reagiert und damit Kupferionen aus der Metalldachplatte löst, die den Bewuchs auf den Gebäudedächern verhindern und eine reinigende Wirkung auf die Dachfläche ausübt.

Durch die neuerungsgemäß asymmetrisch angeordneten, entgegen der Wasserabflußrichtung A geneigten Öffnungen 4 wird zudem erreicht, daß ein großer Anteil der abfließenden Feuchtigkeit gezielt von der Oberseite 6 zu der Unterseite 5 der Metalldachplatte hindurch gelangen kann und dort mit der Metallfläche an der Unterseite 5 reagieren kann. Hierdurch ergibt sich eine Verdoppelung der Reaktionsfläche, da auch bei Nebel oder leichten Niederschlag infolge der Kapillarwirkung Feuchtigkeit an der Unterseite 5 der auf dem Gebäudedach aufliegenden Metalldachplatte verbleibt und somit die Reaktionszeit von Feuchtigkeit und Metalldachplatte bis zum weiteren Abfließen erheblich vergrößert wird.

In Fig. 2 und 3 ist die bevorzugte Ausbildung der zur Oberseite 6 hin herausgedrückten Noppen 3 mit bei der Stanzbearbeitung bzw. Prägebearbeitung eingestanzten Öffnungen 4 vergrößert dargestellt. Hieran ist die fangtaschenartige Gestaltung der zur Mittelachse der Noppen 3 asymmetrisch angeordneten Öffnungen 4 offensichtlich, die einen besonders wirksamen Wassereintritt entlang der Wasserabflußrichtung A zur Unterseite 5 hin ermöglichen. Dabei kann die asymmetrisch gestaltete Öffnung 4 sogar bis zur Oberseite 6 hin verlaufen, wie dies mit einer Strichlinie angedeutet ist.

In Fig. 4 ist die Metalldachplatte in der eingesetzen Position zwischen zwei Dachziegelreihen 8 dargestellt, wobei die Dachziegel 8 auch aus Betonformplatten bestehen können. Hierbei wird zum einen die Anordnung der in der unteren Hälfte der Metalldachplatte befindlichen, strukturierten Reaktionsfläche 2 ersichtlich, sowie auch der am Außenrand umlaufende Wulst 1. Von Bedeutung ist weiterhin die in der oberen Hälfte, also oberhalb des in Fig. 1 dargestellten Reaktionsfeldes 2, erhöht geprägte, zusätzliche Wulstauflage 7, auf der sich die darüberbefindlichen Dachziegel 8 abstützen können. Zwischen dem umlaufenden Wulst 1 und der Wulstauflage 7 wird somit jeweils ein flacher Zwischenraum 9 ausgebildet, durch den sich eine verbesserte Belüftung der Gebäudedächer ergibt.

Diese Zwischenräume 9 sind hierbei nur einige Millimeter hoch, so daß im Zusammenhang mit der relativ großen Länge dieser Kanäle ein hinreichender Schutz gegen durch Wind eingetriebene Feuchtigkeit gegeben ist, die durch Sturmböen entlang der Dachfläche getrieben werden. Dabei ist jedoch ein gewisses Maß an in die Zwischenräume 9 eingewehter Feuchtigkeit sogar erwünscht, da hierdurch auch die von der oberen Dachplattenreihe 8 abgedeckte Oberseite der Metalldachplatte als Reaktionsfläche genutzt wird.

Die Wirksamkeit läßt sich weiter durch Voroxidation, insbesondere durch kurzes Eintauchen der Metalldachplatte in chemische Reinigungsmittel auf Laugen- oder Säurebasis und Ultraschallreinigung steigern, so daß die ansonsten vorhandene Aktivierungszeit bis zur Wirksamkeit der Metallionenlösung umgangen wird. Die Voroxidation kann auch durch Flammenbehandlung der Reaktionsfläche 2 beschleunigt werden, ebenso durch Sandstrahlen, wobei sich eine zusätzliche Feinprofilierung und damit Vergrößerung der Reaktionsfläche 2 (ebenso an der Unterseite 5) ergibt. Die vorgeschlagene Metalldachplatte läßt sich zur Reinigung bzw. zum Sauberhalten von Dachfenstern oder ähnlichen Elementen an der Dachfläche verwenden, z. B. auch für auf der Dachfläche angeordnete Solarzellen.

## Patentansprüche

1. Metalldachplatte zum Reinigen und Sauberhalten von Gebäudedächern, insbesondere von pflanzlichem Bewuchs oder Umweltschmutz, bestehend aus einem in Verbindung mit Feuchtigkeit reagierenden Metall, wobei die Metalldachplatte aus plattenförmigen Material durch Stanzen hergestellt ist und eine strukturierte Reaktionsfläche mit erhöhten Noppen und Öffnungen aufweist,
dadurch gekennzeichnet, daß
die Öffnungen (4) der Noppen (3) entgegen der Wasserabflußrichtung (A) geneigt sind.

2. Metalldachplatte nach Anspruch 1,
dadurch gekennzeichnet, daß
die Metalldachplatte aus einem kupferhaltigen Material besteht.

3. Metalldachplatte nach eime der vorhergehenden Ansprüche,
dadurch gekennzeichnet, daß
der Außenrand der Metalldachplatte einen umlaufenden, den Feuchtigkeitsablauf hemmenden Wulst (1) aufweist.

4. Metalldachplatte nach einem der vorhergehenden Ansprüche,
dadurch gekennzeichnet, daß
die Noppen (3) mit den Öffnungen (4) in der Reaktionsfläche (2) der Metalldachplatte rasterförmig eng aneinanderliegend angeordnet sind.

5. Metalldachplatte nach einem der vorhergehenden Ansprüche,
dadurch gekennzeichnet, daß
die Noppen (3) in Ablaufrichtung (A) gegeneinander versetzt sind.

6. Metalldachplatte nach einem der Ansprüche 1 bis 5,
dadurch gekennzeichnet, daß
die Öffnungen (4) seitlich von den Spitzen der aus der Reaktionsfläche (2) herausgedrückten Noppen (3) zum Dachfirst hin ausgerichtet angeordnet sind.

7. Metalldachplatte nach einem der Ansprüche 1 bis 6,
dadurch gekennzeichnet, daß
die Öffnungen (4) ellipsenförmig ausgebildet sind.

8. Metalldachplatte nach einem der Ansprüche 1 bis 7,
dadurch gekennzeichnet, daß
auf ihrer Oberseite (6) ein mittiger Auflagewulst (7) für die darüberliegende Dachplatte (8) zur Bildung eines Belüftungszwischenraumes (9) angeordnet ist.

9. Metalldachplatte nach einem der vorhergehenden Ansprüche,
dadurch gekennzeichnet, daß
die Oberseite (6) und/oder Unterseite (5) der Metalldachplatte voroxidiert ist.

10. Metalldachplatte nach Anspruch 9,
dadurch gekennzeichnet, daß
die Voroxidation durch Ultraschall-Reinigung und/oder Entfettung mit einem chemischen Reinigungsmittel und/oder Sandstrahlen und/oder Abflammen erfolgt.

## Claims

1. Metal roof plate for cleaning and maintaining the clean state of building roofs, in particular from plant growth or environmental pollution, comprising a metal reacting in conjunction with moisture, said plate being produced by punching from material in the shape of a plate and having a textured reaction surface with raised lumps and openings,
characterised in that
the openings (4) of the lumps (3) are inclined in the opposite direction to the direction (A) of water discharge.

2. Metal roof plate as claimed in claim 1, characterised in that the metal roof plate comprises a material containing copper.

3. Metal roof plate as claimed in any of the preceding claims, characterised in that the entire outer rim of the metal roof plate is formed by a bead (1) which impedes moisture discharge.

4. Metal roof plate as claimed in any of the preceding claims, characterised in that the lumps (3) with the openings (4) are arranged together in close formation in the form of a grid in the reaction surface (2) of the metal roof plate.

5. Metal roof plate as claimed in any of the preceding claims, characterised in that the lumps (3) are placed in an offset arrangement relative to each other in discharge direction (A).

6. Metal roof plate as claimed in any of claims 1 to 5, characterised in that the openings (4) are arranged laterally from the tips of the lumps (3) punched out of the reaction surface (2) and directed towards the ridge of the roof.

7. Metal roof plate as claimed in any of claims 1 to 6, characterised in that the openings (4) are formed in the shape of an ellipse.

8. Metal roof plate as claimed in any of claims 1 to 7, characterised in that on its upper side (6) is arranged a central support bead (7) for an overlying roof plate (8) to form a ventilation interstice (9).

9. Metal roof plate as claimed in any of the preceding claims, characterised in that the upper side (6) and/or the underside (5) of the metal roof plate has been preoxidised.

10. Metal roof plate as claimed in claim 9, characterised in that pre-oxidation is by ultrasonic cleaning and/or degreasing using a chemical cleaning agent and/or sandblasting and/or flame treatment.

## Revendications

1. Plaque métallique de toiture pour le nettoyage et le maintien en propreté de toitures de bâtiments, notamment de végétation ou de protection de l'environnement, consistant en un métal réagissant en combinaison avec l'humidité, la plaque métallique de toiture étant venue de matriçage en un matériau en forme de panneaux, et présentant une surface réactive profilée munie de protubérances et d'orifices,
caractérisée par le fait que
les orifices (4) des protubérances (3) sont inclinés en sens inverse de la direction (A) d'écoulement des eaux.

2. Plaque métallique de toiture selon la revendication 1,
caractérisée par le fait que
ladite plaque métallique de toiture consiste en un matériau renfermant du cuivre.

3. Plaque métallique de toiture selon l'une des revendications précédentes,
caractérisée par le fait que
le bord extérieur de ladite plaque métallique de toiture comporte un bourrelet périphérique (1) entravant le flux d'humidité.

4. Plaque métallique de toiture selon l'une des revendications précédentes,
caractérisée par le fait que
les protubérances (3) associées aux orifices (4), dans la surface réactive (2) de ladite plaque métallique de toiture, sont agencées en une trame avec juxtaposition intime.

5. Plaque métallique de toiture selon l'une des revendications précédentes,
caractérisée par le fait que
les protubérances (3) sont décalées les unes des autres dans la direction de l'écoulement (A).

6. Plaque métallique de toiture selon l'une des revendications 1 à 5,
caractérisée par le fait que
les orifices (4) sont orientés en direction du faîtage, sur le côté des pointes des protubérances (3) repoussées hors de la surface réactive (2).

7. Plaque métallique de toiture selon l'une des revendications 1 à 6,
caractérisée par le fait que
les orifices (4) sont réalisés de configuration elliptique.

8. Plaque métallique de toiture selon l'une des revendications 1 à 7,
caractérisée par le fait que
sa face supérieure (6) comporte un bourrelet central d'appui (7) destiné à la plaque de toiture (8) sus-jacente, en vue de former un espace interstitiel de ventilation (9).

9. Plaque métallique de toiture selon l'une des revendications précédentes,
caractérisée par le fait que
la face supérieure (6) et/ou la face inférieure (5) de ladite plaque métallique de toiture est (sont) soumise(s) à oxydation préalable.

10. Plaque métallique de toiture selon la revendication 9,
caractérisée par le fait que
l'oxydation préalable a lieu par nettoyage aux ultrasons et/ou par dégraissage à l'aide d'un agent nettoyant chimique et/ou par projection de sable et/ou par passage à la flamme.
